# EUROPÄISCHE PATENTSCHRIFT

(11) **EP 0 212 570 B1**
(45) Veröffentlichungstag und Bekanntmachung des Hinweises auf die Patenterteilung: **13.06.1990**
(21) Anmeldenummer: 86111223.3
(22) Anmeldetag: 13.08.1986
(51) Int. Cl.: F04C 29/00, F04C 18/356

(54) **Rollkolbenverdichter**
Rolling piston compressor
Compresseur à piston roulant

(30) Priorität: 26.08.1985 DE 3530436
(43) Veröffentlichungstag der Anmeldung: 04.03.1987
(73) Patentinhaber: SIEMENS AKTIENGESELLSCHAFT, 80333 München (DE)
(72) Erfinder: Schabert, Hans-Peter, Dipl.-Ing., D-8520 Erlangen (DE)

(56) Entgegenhaltungen:
- DE-A- 3 343 908
- DE-C- 590 394
- US-A- 4 507 064

## Beschreibung

Die Erfindung betrifft einen Rollkolbenverdichter mit einem Zylinder, in dem ein dünnwandiger, radial federnder Kolben mit Kreisquerschnitt mit einer radialen Abstützung von einer Antriebswelle exzentrisch bewegt wird, wobei die Exzentrität größer als die halbe Differenz der Durchmesser des Zylinders und des Kolbens ist.

Bei dem aus der DE-A 3 343 908 bekannten Rollkolbenverdichter der obengenannten Art wird die zylindrische Kolbenwand von mehreren, an ihrem Umfang verteilten Rollen relativ kleineren Durchmessers geführt. Diese Konstruktion ist fertigungstechnisch aufwendig. Daraus ergibt sich die Aufgabe der Erfindung, eine weniger aufwendige, darüber hinaus auch möglichst verschleißfreie Abstützung zu schaffen, die radiale Verformungen, sogenannte Ovalisierungen, des Kolbens ermöglicht, um durch die dabei entstehende Anpreßkraft eine große innere Dichtigkeit zwischen Zylinder und Kolben zu erhalten.

Erfindungsgemäß ist vorgesehen, daß die Abstützung mindestens eine rotationssymmetrische, dünnwandige Schale aus dauerelastischem Material, insbesondere nichtrostendem Stahl, umfaßt, deren eines Ende mit dem Kolben verbunden ist und deren anderes Ende mit einem außen kreisrunden Körper gehalten ist, an dem die Antriebswelle angreift, wobei die Schale und der Körper konzentrisch im Kolben angeordnet sind.

Mit der Erfindung entsteht eine in radialer Richtung nachgiebige Halterung, sogenannte elastische Bettung, die trotz ihrer lokalen Nachgiebigkeit insgesamt eine große Kraftübertragung ermöglicht. Gegenüber dem Bekannten kann die Zahl der notwendigen Wälzlager ganz wesentlich verringert werden. Zusätzlich ergibt sich der Vorteil einer gleichmäßigen Verteilung der Radialkraftübertragung von der Druckschale auf den Rollkolben.

Der außen kreisrunde Körper, der die für die Anpreßkraft gewünschte "Normalform" der Schale gewährleistet, kann ein radial nach innen verlaufender Bund der Schale sein, so daß ein einstückiger Bauteil vorliegt. Man kann aber auch mehrere, fertigungstechnisch günstige Teile miteinander verbinden.

Die Schale ist vorteilhaft ein hohler gerader Zylinder oder ein Konus mit einem Öffnungswinkel von weniger als 20_{°}, weil solche Formen einfach herzustellen sind. Darüber hinaus sind aber auch andere Formen denkbar, die besonderen Ansprüchen genügen. Zum Beispiel kann die Schale auch einen U-förmigen Querschnitt aufweisen, um eine biegemomentfreie Übertragung der Querkraft auf ein Wälzlager zu ermöglichen.

Die Schale kann mit dem Kolben durch einen Ring mit Schmiereigenschaft verbunden sein. Damit wird ein Abstand zwischen Kolben und Schale eingestellt, der eine in weiten Bereichen unabhängige Verformung zuläßt. Gleichzeitig verringert die Schmiereigenschaft des Ringes den Verschleiß an der Stelle der Kraftübertragung von der Schale auf den Kolben. Als Ring mit Schmiereigenschaft kann ein Kunststoffring, ein Ring aus Kohle oder Graphit oder auch ein Sintermetallring eingesetzt werden.

Der Ring kann über das freie Ende der Schale hinausragen, so daß er als Dichtkante an der Stirnwand des Zylinders entlang läuft. Dabei kann der Kolben und/oder die Schale an ihrem freien Ende mit einer Vertiefung und/oder einer Erhöhung versehen sein, an der der Ring befestigt ist. Man kann den Ring auch vorteilhaft aus zwei federnd gegeneinander beweglichen Teilen zusammensetzen, um eine gewisse Anpreßkraft zu erreichen, mit der der in axialer Richtung äußere Teil als Kolbenring an der Stirnwand des Zylinders anliegt.

Eine besonders vorteilhafte Ausführungsform der Erfindung besteht darin, daß zwei Schalen mit entgegengesetzt gerichteten freien Enden durch einen gemeinsamen Haltekörper zusammengefaßt sind. Sie hat den Vorteil einer symmetrischen Krafteinleitung, mit der unerwünschte Biegemomente vermieden werden können. Die freien Enden sollen dabei bei etwa ein und vier Fünftel der axialen Länge des Kolbens liegen.

Zwischen dem Bund und der Antriebswelle kann eine Exzenterbüchse verdrehbar angeordnet sein. Damit kann die Exzentrizität genau justiert werden, so daß die Fertigungstoleranzen grob sein können. Es ist ferner möglich damit Verschleiß auszugleichen, der bei längerem Betrieb auftreten könnte.

Die Schale kann vorteilhaft Ausnehmungen aufweisen, die eine Kühlluftströmung zur Kolbeninnenseite ermöglichen. Vorzugsweise sind die Ausnehmungen rund, insbesondere kreisrund. Ihre lichte Weite sollte höchstens ein Zehntel des Durchmessers der Schale betragen, um die gewünschte gleichmäßige Elastizität nicht zu beeinträchtigen.

Zur näheren Erläuterung der Erfindung werden anhand der Zeichnung Ausführungsbeispiele beschrieben. Es zeigt:
Fig. 1 einen Schnitt durch einen Rollkolbenverdichter in Tandembauweise längs der Antriebswelle,
Fig. 2 einen Querschnitt zur Fig. 1,
Fig. 3 eine geänderte Ausführungsform in einem Teilschnitt längs der Antriebswelle,
Fig. 4 eine weitere Ausführungsform in einem Teilschnitt längs der Antriebswelle,
Fig. 5 eine Einzelheit der Steuerung des Rollkolbenverdichters und
Fig. 6 einen Einschub für die Steuerung des Rollkolbenverdichters nach der Erfindung.

Der Rollkolbenverdichter nach Fig. 1 ist zur Aufladung von Kfz-Motoren, insbesondere von Dieselmotoren vorgesehen. Er besitzt ein Aluminiumgehäuse 1, das den Zylinder 2 für einen Rollkolben 3 mit zwei gegeneinander versetzten Kolbenteilen 4 und 5 bildet. Die Kolbenteile 4 und 5 sind gleich ausgebildet. Der Zylinder 2 hat einen Innendurchmesser von 166 mm.

Jeder Kolbenteil 4, 5 umfaßt ein zylindrisches Rohr 8 aus kaltverfestigtem nichtrostendem Stahl mit einer Wandstärke von 1,2 mm und einem Durchmesser von 145 mm. Innerhalb des Rohres 8 sitzt als Abstützung in Form einer rotationssymmetrischen dünnwandigen Schale 9 ein ebenfalls zylindrisches Rohrstück 10 mit einer Wanddicke von 0,3 mm aus dem gleichen Material. Das Rohrstück 10 hat einen um den Abstand A kleineren Druchmessers als das Rohr 8. Der Abstand A beträgt zum Beispiel 2 mm. Er wird durch zweiteilige symmetrische Kunststoffringe 12 und 13 eingestellt, die an den freien Enden 11 der Schale 9 sitzen. Die freien Enden 11, die die Stützkraft auf die Kolbenteile 4, 5 übertragen, liegen symmetrisch zu diesen bei etwa 20 und 80 % von deren Länge L.

Die Ringe 12, 13 bestehen aus faserverstärktem Kunststoff und haben den aus der Fig. 1 ersichtlichen Querschnitt. Er bildet ein Distanzstück 15, das unmittelbar zwischen der Schale 9 und dem Rohr 8 liegt, und einen geschlitzten Bereich 16, in dessen Schlitz 17 eine metallische Federklammer 18 eingesetzt ist. Mit der Federklammer 18 ist eine über das Rohr 8 hinausgreifende Verlängerung 19 unter axialen Federdruck gesetzt, die als Kolbenring mit einer Dichtfläche 20 an der Stirnwand 21 des Zylinders 2 anliegt. Dort ist die Aluminium-Stimwand 21a des Gehäuses 1 mit verschleißbeständigen Stahlringen 22 gepanzert.

In der Mitte des Rohrstückes 10, die hier das den freien Enden 11 abgekehrte Ende 24 der Schale 9 bildet, ist ein außen kreisrunder Radkörper 25 ein- gesetzt, der z.B. aus Aluminium besteht. Der Radkörper 25 kann mit der Schale 9 verklebt sein, um eine in axiale Richtung feste Verbindung zu erhalten. Er kann aber auch einfach auf der Innenseite der Schale 9 ohne Spiel oder mit geringem Spiel gleitend anliegen. Der Radkörper 25 kann am Außenumfang mit einer harten oder weichen Verschleißschutzschicht versehen sein, oder aber einen ringförmigen verschleißbeständigen Zwischenring 25A aus beschichtetem Stahl oder aus faserverstärktem Kunststoff aufweisen. Die Schale 9 kann an der Kraftübertragungsstelle auch örtlich verstärkt sein auf zum Beispiel 2 mm Wanddicke.

In einer Ausnehmung 28 des Radkörpers 25 ist ein gekapseltes Kugellager 26 mit einem Sprengring 27 befestigt. Das Kugellager 26 sitzt auf einem gekröpften Teil 30 einer Antriebswelle 31 aus Stahl, die außerhalb des Gehäuses 1 eine Keilriemenscheibe 32 trägt. Die Antriebswelle 31 umfaßt ein zentrales geradliniges Wellenstück 34, das den gekröpften Wellenteil 30 mit einem symmetrisch dazu liegenden und entgegengesetzt, d.h. um 180° versetzt gekröpften, sonst aber gleich ausgebildeten Wellenteil 35 verbindet. Die Exzentrizität beträgt 10 mm. Auf diesem Wellenstück 35 sitzt ein dem Radkörper 25 gleicher Radkörper, der eine weitere Schale 9 in Form eines Rohrstückes 10 zur Abstützung für den Rollkolbenteil 5 trägt, wie nicht weiter dargestellt ist

Die Fig. 1 zeigt, daß die Antriebswelle 31 an ihren beiden Enden mit Kugellagern 38 in den Stirnwänden 21 des Gehäuses 1 gelagert ist. Unmittelbar benachbart zu den Kugellagern 38 sind zwei Ausgleichsgewichte 39 und 40 auf der Antriebswelle 31 befestigt, mit denen die durch die unterschiedlichen Querkräfte entstehenden Massenmomente an der Antriebswelle 31 ausgeglichen werden. Die Ausgleichsgewichte 39, 40 haben abgeschrägte Stirnseiten, um eine Propellerwirkung zu erzeugen, mit der eine Kühlluftströmung in Richtung der Pfeile 41 durch den Zylinder 2 und das Innere der Kolbenteile 4, 5 geführt wird. Durch Ausnehmungen in den Schalen 9 kann diese Kühlluftströmung direkt an die Innenseite des Kolbens 8 geführt werden, sodaß die Verdichtungswärme nach innen ebenso wie nach außen abgeführt wird und auf diese Weise eine Annäherung der Verdichtungs-Polytrope an eine Isotherme bewirkt wird. Dies spart erheblich an mechanischer Antriebsleistung für den Verdichter.

Zwischen den beiden Rollkolbenteilen 4 und 5 ist eine Trennwand 42 in den Zylinder 2 eingefügt. Die Trennwand 42 besteht aus Stahl. Sie hat an ihrem Umfang eine Nut 43 mit parallelflankigen Wänden, in die ein Sprengring 44 eingesetzt ist. Der Sprengring 44 greift in eine Nut 45 in der Wand des Zylinders 2. Dies hat den Vorteil, daß der Zylinder 2 vor dem Einsetzen der Trennwand 42 in einem Arbeitsgang für die beiden, den Kolbenteilen 4 und 5 zugeordneten Hälften bearbeitet werden kann. Der Sprengring 44 ist mit einem Flachkantstab 46 gesichert, der von einer Seite her unter der Wirkung einer Feder 47 in eine Ausnehmung gedrückt wird.

In Fig. 2 ist zu sehen, daß der Radkörper 25 mit Ausnehmungen 50 versehen ist, die die Kühlmittelströmung ermöglichen sowie eine Gewichtsersparnis bedeuten und zugleich die beim Anfahren in Bewegung zu setzenden Massen verringert. Ferner zeigt die Fig. 2 einen Trennschieber 52, der in dem Gehäuse 1 geführt ist und den an einen Ansaugstutzen 53 angeschlossenen Saugraum 54 von dem Druckraum 55 trennt, der über eine Gruppe von Zungenventilen 56 mit dem Druckstutzen 57 des Rollkolbenverdichters verbunden ist. Kühlrippen 1a verbessern die Wärmeabfuhr aus dem Gehäuse 1 vor allem im Bereich des Druckraumes 55.

Um den Verschleiß des aus Kunststoff bestehenden Trennschiebers 52 gegen das Aluminiumgehäuse 1 zu mindern, kann eine stähleme Leiste 52a eingesetzt werden, die in der Länge über das ganze Gehäuse 1 durchläuft. Den Verschleiß des Trennschiebers 52 an den Rollkolbenteilen 4, 5 wiederum kann ein drehbeweglich aufgesteckter Gleitschuh 52b mindern helfen.

Bei dem Ausführungsbeispiel nach Fig. 3 sind zwei Schalen 9' mit entgegengesetzt gerichteten freien Enden 11' zu einem symmetrischen Bauteil 58 zusammengefaßt, der mit einem radial nach innen verlaufenden Bund 25' in einem Stück hergestellt ist, zum Beispiel als Drehteil. Hierbei ist das Kugellager 26' mit einer Exzenterbuchse 60 auf der Antriebswelle 31' befestigt, die mit einem Flansch 61 verstellt werden kann. Die Exzenterbuchse 60 gestattet mit einer zusätzlichen Exzentrizität von ± 1 mm eine genaue Einstellung der Abstützung des Rollkolbens 3, mit der auch ein denkbarer Verschleiß ausgeglichen werden kann. Mit der Exzenterbuchse 60 steht ein Gegengewicht 40' in Verbindung, das mit einer Mutter 64 festgeklemmt werden kann. Die Antriebswelle 31' hat hier einen linsenförmigen Querschnitt, wie bei 65 angedeutet ist. Zwischenringe 15' aus Kunststoff sind in eine von innen her eingedrehte 0,4 mm tiefe Nut 8a des Rohres 8 eingeschnappt. Sie werden dort durch die Schalen 9' eingekammert, sodaß sie axial festgelegt sind.

Bei dem Ausführungsbeispiel nach Fig. 4 hat der Schalenkörper 9" einen U-förmigen Querschnitt. Deshalb liegt das mit einem Ring 12' versehene freie Ende 11" des Schalenkörpers 9" in derselben Radialebene wie das zu einem Bund verdickte andere Ende 67, das mit einem Doppelkugellager auf der Antriebswelle 31" befestigt ist.

Die Fig. 5 zeigt, daß zwei Trennschieberteilen 52A und 52B eines Rollkolbenverdichters mit Tandemanordnung über eine in sich federnde Wippe 70 gesteuert werden können, die zentrisch in einem Wippenlager 71 gelagert ist und auf Höcker 72 und 73 der beiden Trennschieberteile 52A, 52B wirkt. Die Wippe 70 kann zusätzlich unter der Wirkung einer Feder stehen. Man kann ferner eine Nachstellmöglichkeit 74 in Form einer Nachstellschraube vorsehen, mit der das Wippenlager 71, das an einem einarmigen Hebel 75 vorgesehen ist, in Richtung auf die Trennschieberteile 52A und 52B verstellt werden kann.

In Fig. 6 ist dargestellt, daß in dem aus Aluminium bestehenden Gehäuse 1 des Rollkolbenverdichters ein aus nichtrostendem Stahl bestehender Einschub 80 vorgesehen ist. Der Einschub 80 bildet einmal die Führung für den Trennschieber 52 mit einer Nut 81. Ferner ist mit einer weiteren Nut 82 ein Ansaugkanal geschaffen. Schließlich ist auf der gegen- übe_{d}iegenden Seite des Einschubs 80 ein Rückschlagventil 56' befestigt, das auch mehrere Durchlaßquerschnitte mit getrennten Ventilgliedem haben kann. Der Einschub 80 ist mit einer Schraube 85 festgelegt, die in eine Gewindebohrung 86 greift. Die Schraube 86 kann auch zur Festlegung der Wippe 70 dienen, die mit der Justiereinrichtung 74 auf eine geeignete Distanz gegenüber dem Trennschieber 52 gebracht wird.

Nicht dargestellt ist die Möglichkeit, die Schale 9 beidseitig in Trompetenform geringfügig konisch (Öffnungswinkel 3_{°} zur Wellenmitte hin) aufzuweiten, zum Beispiel vom Außendurchmesser 138 auf 142 mm, um die Enden 11 im Durchmesser an den Innendurchmesser des Kolbens 3 (142 mm) anzugleichen. Zu diesem Fall entfällt ein Kunststoff-Zwischenring 12, 13. Dafür empfiehlt sich eine verschleißbeständige Panzerung zum Beispiel durch eine Detonationsbeschichtung mit Chromcarbid in einer Cr-Ni-Matrix.

## Patentansprüche

1) Rollkolbenverdichter mit einem Zylinder, in dem ein dünnwandiger, radial federnder Kolben mit Kreisquerschnitt mit einer radialen Abstützung von einer Antriebswelle exzentrisch bewegt wird, wobei die Exzentrizität größer als die halbe Differenz der Durchmesser von Zylinder und Kolben ist,
dadurch gekennzeichnet,
daß die Abstützung mindestens eine rotationssymmetrische, dünnwandige Schale (9) aus dauerelastischem Material, insbesondere nichtrostendem Stahl, umfaßt, deren eines Ende (11) mit dem Kolben (3) verbunden ist und deren anderes Ende (24) mit einem außen kreisrunden Körper (25) gehalten ist, an dem die Antriebswelle (31) angreift, wobei die Schale (9) und der Körper (25) konzentrisch im Kolben (3) angeordnet sind.

2) Rollkolbenverdichter nach Anspruch 1,
dadurch gekennzeichnet,
daß der Körper ein radial nach innen verlaufender Bund (25') der Schale (9') ist.

3) Rollkolbenverdichter nach Anspruch 1 oder 2,
dadurch gekennzeichnet,
daß die Schale (9) als hohler gerader Zylinder oder Konus mit einem Öffnungswinkel von weniger als 20_{°} ausgebildet ist.

4) Rollkolbenverdichter nach Anspruch 2 oder 3,
dadurch gekennzeichnet,
daß die Schale (9) mit dem Kolben (3) durch einen Ring (12, 13) mit Schmiereigenschaft verbunden ist.

5) Rollkolbenverdichter nach Anspruch 4,
dadurch gekennzeichnet,
daß der Ring (12, 13) über das freie Ende (11) der Schale (9) hinausragt.

6) Rollkolbenverdichter nach Anspruch 4 oder 5,
dadurch gekennzeichnet,
daß der Kolben (3) und/oder die Schale (9) mit einer Vertiefung (8a) und/oder Erhöhung versehen ist, an der der Ring (12, 13) befestigt ist.

7) Rollkolbenverdichter nach Anspruch 5 oder 6,
dadurch gekennzeichnet,
daß der Ring (12, 13) zwei fedemd gegeneinander bewegliche Teile (15, 19) umfaßt, von denen der in axialer Richtung äußere Teil (19) als Kolbenring an der Stirnwand (21) des Zylinders (2) anliegt und abdichtet.

_{.} 8) Rollkolbenverdichter nach einem der Ansprüche 1 bis 7,
dadurch gekennzeichnet,
daß zwei Schalen (9') mit entgegengesetzt gerichteten freien Enden (11') durch einen gemeinsamen Bund (25') zusammengefaßt sind.

9) Rollkolbenverdichter nach Anspruch 8,
dadurch gekennzeichnet,
daß die freien Enden (11) bei etwa ein und vier Fünftel der axialen Länge (L) des Kolbens liegen.

10) Rollkolbenverdichter nach einem der Ansprüche 1 bis 9,
dadurch gekennzeichnet,
daß zwischen dem Bund (25') und der Antriebswelle (31') eine Exzenterbuchse (60) verdrehbar angeordnet ist.

11) Rollkolbenverdichter nach einem der Ansprüche 1 bis 10,
dadurch gekennzeichnet,
daß die Schale (9) Ausnehmungen aufweist.

12) Rollkolbenverdichter nach Anspruch 11,
dadurch gekennzeichnet,
daß die Ausnehmungen rund, insbesondere kreisrund sind und eine lichte Weite haben, die höchstens ein Zehntel des Durchmessers der Schale (9) beträgt.

13) Rollkolbenverdichter nach einem der Ansprüche 1 bis 12,
dadurch gekennzeichnet,
daß der außenkreisrunde Körper ein Radkörper (25) mit einer Verschleißschutzschicht (25a) am Außenumfang ist.

14) Rollkolbenverdichter nach einem der Ansprüche 1 bis 13,
dadurch gekennzeichnet,
daß die Schale (9) im Bereich des kreisrunden Körpers (25) verstärkt ist.

## Claims

1. Rotary piston compressor having a cylinder in which a thin-walled, radially resilient piston with a circular cross-section is moved eccentrically with radial support by a drive shaft, the eccentricity being greater than one half of the difference between the diameters of the cylinder and the piston, characterised in that the support comprises at least one rotationally symmetrical thin-walled shell (9) formed of permanently elastic material, in particular stainless steel, one end (11) of which is joined to the piston (3) and the other end (24) of which is held with a body (25) with a circular periphery, on which body the drive shaft (31) engages, the shell (9) and the body (25) being arranged concentrically in the piston (3).

2. Rotary piston compressor according to claim 1, characterised in that the body is a collar (25') of the shell (9') extending radially inwards.

3. Rotary piston compressor according to claim 1 or 2, characterised in that the shell (9) is formed as a hollow straight cylinder or cone with an opening angle of less than 20_{°}.

4. Rotary piston compressor according to claim 2 or 3, characterised in that the shell (9) is joined to the piston (3) by a ring (12, 13) with lubricating properties.

5. Rotary piston compressor according to claim 4, characterised in that the ring (12, 13) projects over the free end (11) of the shell (9) (sic).

6. Rotary piston compressor according to claim 4 or 5, characterised in that the piston (3) and/or the shell (9) is provided with a depression (8a) and/or a raised portion on which the ring (12, 13) is secured.

7. Rotary piston compressor according to claim 5 or 6, characterised in that the ring (12, 13) has two mutually resiliently movable parts (15, 19), of which the outer part (19) seen in the axial direction rests as a piston ring against the end wall (21) of the cylinder (2) and seals it.

8. Rotary piston compressor according to one of claims 1 to 7, characterised in that two shells (9') with oppositely directed free ends (11') are combined by a common collar (25').

9. Rotary piston compressor according to claim 8, characterised in that the free ends (11) are located at approximately one fifth and four fifths of the way along the axial length (L) of the piston.

10. Rotary piston compressor according to one of claims 1 to 9, characterised in that an eccentric sleeve (60) (sic) is rotatably disposed between the collar (25') and the drive shaft (31').

11. Rotary piston compressor according to one of claims 1 to 10, characterised in that the shell (9) has recesses.

12. Rotary piston compressor according to claim 11, characterised in that the recesses are round, in particular circular, and have an inside width which is at the most one tenth of the diameter of the shell (9).

13. Rotary piston compressor according to one of claims 1 to 12, characterised in that the body with a circular periphery is a wheel body (25) with a wear- resistant layer (25a) on the periphery.

14. Rotary piston compressor according to one of claims 1 to 13, characterised in that the shell (9) is reinforced in the vicinity of the circular body (25).

## Revendications

1. Compresseur à piston roulant comportant un cylindre, dans lequel un piston à paroi mince, présentant une élasticité radiale, possède une section transversale circulaire et comporte un élément de support radial, est déplacé d'une manière excentrée par un arbre d'entraînement, l'excentrement étant supérieur à la demi-différence entre les diamètres du cylindre et du piston, caractérisé par le fait que l'élément de support comporte au moins une coque à paroi mince (9) à symétrie de révolution, réalisée en un matériau présentant une élasticité permanente, notamment de l'acier inoxydable, dont une extrémité (11) est reliée au piston (3) et dont l'autre extrémité (24) est retenue par un corps extérieurement cylindrique (25), qui est attaqué par l'arbre d'entraînement (31), la coque (9) et le corps (25) étant disposés d'une manière concentrique dans le piston (3).

2. Compresseur à piston roulant suivant la revendication 1, caractérisé par le fait que le corps est un collet (25'), qui s'étend radialement vers l'intérieur de la coque (9').

_{.} 3. Compresseur à piston roulant suivant la revendication 1 ou 2, caractérisé par le fait que la coque (9) est réalisée sous la forme d'un cylindre rectiligne creux d'un cône possédant un angle d'ouverture inférieur à 20°.

4. Compresseur à piston roulant suivant la revendication 2 ou 3, caractérisé par le fait que la coque (9) est reliée au piston (3) par un anneau (12, 13) possédant une propriété de lubrification.

5. Compresseur à piston roulant suivant la revendication 4, caractérisé par le fait que l'anneau (12, 13) fait saillie au-delà de l'extrémité libre (11) de la coque (9).

6. Compresseur à piston roulant suivant la revendication 4 ou 5, caractérisé par le fait que le piston (3) et/ou la coque (9) comporte un renfoncement (8a) et/ou un bossage, sur lequel l'anneau (12, 13) est fixé.

7. Compresseur à piston roulant suivant la revendication 5 ou 6, caractérisé par le fait que l'anneau (12,13) comprend deux parties (15,19), qui sont déplaçables élastiquement l'une par rapport à l'autre et parmi lesquelles la partie (19), qui est la partie extérieure dans la direction axiale, s'applique à la manière d'un segment de piston contre la paroi frontale (21) du cylindre (2) et établit l'étanchéité par rapport à cette paroi.

8. Compresseur à piston roulant suivant l'une des revendications 1 à 7, caractérisé par le fait que deux coques (9') possédant des extrémités libres (11') dirigées en des sens opposés sont réunies par un collet commun (25').

9. Compresseur à piston roulant suivant la revendication 8, caractérisé par le fait que les extrémités libres (11) sont situées environ à un cinquième et à quatre cinquièmes de la longueur axiale (N) du piston.

10. Compresseur à piston roulant suivant l'une des revendications 1 à 9, caractérisé par le fait qu'un coussinet d'excentrique (60) est disposé de manière à pouvoir tourner entre le collet (25') et l'arbre d'entraînement (31').

11. Compresseur à piston roulant suivant l'une des revendications 1 à 10, caractérisé par le fait que la coque (9) comporte des évidements.

12. Compresseur à piston roulant suivant la revendication 11, caractérisé par le fait que les évidements sont ronds, notamment circulaires, et possèdent un diamètre intérieur égal au maximum à un dixième du diamètre de la coque (9).

13. Compresseur à piston tournant suivant l'une des revendications 1 à 12, caractérisé par le fait que le corps de forme extérieure circulaire est un corps en forme de roue (25) possédant une couche de protection contre l'usure (25a) au niveau de son pourtour extérieur.

14. Compresseur à piston tournant suivant l'une des revendications 1 à 13, caractérisé par le fait que la coque (9) est renforcée dans la zone du corps circulaire (25).
